# EUROPÄISCHE PATENTANMELDUNG

(11) **EP 1 681 104 A1**
(43) Veröffentlichungstag der Anmeldung: **19.07.2006**
(21) Anmeldenummer: 05028338.1
(22) Anmeldetag: 23.12.2005
(51) Int. Cl.: B06B 1/06

(54) **Ultraschallkopf**

(30) Priorität: 14.01.2005 DE 102005001899
(71) Anmelder: Landis+Gyr GmbH, 90459 Nürnberg (DE)
(72) Erfinder: Rother, Stephan Dr., 90451 Nürnberg (DE); Polinski, Ewald, 91177 Thalmässing (DE)
(74) Vertreter: Bauerschmidt, Peter

(57) **Zusammenfassung**

Beschrieben wird ein Ultraschallkopf zum Einkoppeln von Ultraschallwellen in ein Medium und/oder zum Empfang von Ultraschallwellen aus einem Medium, mit einem flächig ausgebildeten Piezoelement (6), das eine Ober- und Unterseite aufweist, auf der jeweils eine Elektrodenstruktur (5,7) angebracht ist, die jeweils mit einer Anschlusselektrode (1,4) verbunden ist.

Die Erfindung zeichnet sich dadurch aus, dass zumindest die Unterseite des Piezoelements samt Elektrodenstruktur mit einem Koppelmedium in Wirkverbindung steht, das eine dem Piezoelement abgewandte freie Oberfläche aufweist, über die Ultraschallwellen unmittelbar in das Medium einkoppelbar oder aus dem Medium detektierbar sind.

## Beschreibung

Die Erfindung bezieht sich auf einen Ultraschallkopf zum Einkoppeln von Ultraschallwellen in ein Medium und/oder zum Empfang von Ultraschallwellen aus einem Medium, mit einem flächig ausgebildeten Piezoelement, das eine Ober- und Unterseite aufweist, auf der jeweils eine Elektrodenstruktur aufgebracht ist, die jeweils mit einer Anschlusselektrode verbunden ist.

Ultraschallköpfe der vorstehenden Gattung werden in vielen technischen Anwendungsbereichen eingesetzt, so beispielsweise zur zerstörungsfreien Materialprüfung an Bauteilen und Komponenten beliebiger Art, die mittels Ultraschalldurchschallung auf Risse oder Fremdkörpereinschlüsse untersucht werden können, oder beispielsweise zur hochgenauen und verschleißfreien Durchflussmengenbestimmung von durch Rohre gerichtete Strömungen, oder aber zur Bestimmung des Füllstandes von Behältern, um nur einige wenige Anwendungsbeispiele zu nennen.

Allen bekannten Ultraschallköpfen liegt die gemeinsame Aufgabe zugrunde, möglichst verlustfrei hochfrequente akustische Signale, vorzugsweise Ultraschallsignale, in ein zu untersuchendes Medium einzukoppeln und zumeist im Wege des Puls-Echo-Schallprinzips die Laufzeit von innerhalb des Mediums reflektierten Ultraschallwellen zu erfassen. Dies setzt Ultraschallköpfe voraus, deren akustisches Einschallungsvermögen in das zu untersuchende Medium bezüglich geringer Koppelverluste optimiert ist und die aus Gründen einer möglichst exakten Laufzeitbestimmung über ein optimiertes Dämpfungsverhalten und letztlich zum Schutze des Ultraschallkopfes gegenüber dem zu untersuchenden Medium über eine geeignete Dichtfunktion verfügen.

Da zur Ultraschallerzeugung sowie auch -detektion in den üblichen Ultraschallköpfen piezoelektrische keramische Werkstoffe zum Einsatz kommen, deren schallakustische Eigenschaften sich typischerweise stark von denen der zu untersuchenden Medien unterscheiden, treten ohne weitere technische Vorkehrungen erhebliche Leistungsverluste bei der Schalleinkopplung bzw. -auskopplung zwischen Ultraschallkopf und Medium aufgrund auftretender Reflexionen an der Grenzfläche zwischen Ultraschallkopf und Medium auf. Um eine möglichst verlustfreie Einkopplung von Ultraschallwellen zwischen dem Ultraschallkopf und dem zu untersuchenden Medium zu gewährleisten, ist eine akustische Impedanzanpassung zwischen Ultraschallkopf und dem zu untersuchenden Medium erforderlich.

Darüber hinaus ist für eine genaue Auswertung der Laufzeiten der in das jeweilige Medium eingekoppelten Ultraschallwellen eine möglichst definierte Ultraschallimpulserzeugung erforderlich. Wird ein Piezoelement durch hochfrequente elektrische Impulse angeregt, beginnt das zumeist plattenförmig ausgebildete Piezoelement Dickenschwingungen auszuführen. Nach Beendigung des anregenden Impulses endet die Schwingung des Piezoelementes nicht abrupt, vielmehr schwingt das Piezoplättchen eine beträchtliche Zeit weiter. Dies führt zu einem Ultraschallsignal, das für eine definierte Bestimmung von Laufzeiten ungeeignet ist. Somit sind Vorkehrungen zu treffen, die ein Nachschwingen des Piezoelementes dämpfen, so dass das erzeugte Ultraschallsignal zeitlich nicht wesentlich von dem anregenden elektrischen Signal abweicht.

Insbesondere bei der Ultraschalluntersuchung an flüssigen Medien muss des weiteren gewährleistet sein, dass eine konstruktiv vorgegebene Abdichtung zwischen dem flüssigen Medium und zumindest dem Piezoelement innerhalb des Ultraschallkopfes besteht, nicht zuletzt auch um elektrische Kurzschlüsse im Bereich der elektrischen Zuleitungen zu vermeiden.

Jeweils zwei Ausführungsbeispiele bekannter Ultraschallköpfe sind in den Fig. 2a und 2b dargestellt. Im Inneren eines ansonsten hermetisch ausgebildeten Gehäuses 2 ist ein Piezoelement 6 vorgesehen, dessen Oberseite mit einer oberen Elektrodenstruktur 5 und dessen Unterseite mit einer unteren Elektrodenstruktur 7 verbunden ist. Zur elektrischen Kontaktierung der Elektrodenstrukturen 5 und 7 dienen jeweils die in den Fig. 2a und 2b dargestellten Anschlusselektroden 1 und 4, die getrennt voneinander rückwärtig aus dem Ultraschallkopf zur weiteren elektrischen Kontaktierung ragen. Das Piezoelement 6 wird üblicherweise mittels eines speziellen Klebstoffes 8 im Inneren des Gehäuses 2 fixiert, dessen schallakustische Eigenschaften in Abhängigkeit der eingesetzten Piezokeramik des Piezoelementes 6 und der zu vermessenden Substanz bzw. des zu vermessenden Mediums gewählt wird. Eine unter Umständen erforderliche Abdichtung gegen eine Flüssigkeit wird bei einer derartigen Auslegung des Ultraschallkopfes automatisch durch das hermetisch ausgebildete Gehäuseteil 2 und die zusätzliche Verwendung erforderlicher Standarddichtungen, wie beispielsweise O-Ringe, Schneidringe oder Ähnliches (nicht weiter dargestellt) gewährleistet.

Die elektrische Kontaktierung des Piezoelementes 6 erfolgt in Abhängigkeit der Ausbildung und Anbringung von Elektrodenstrukturen auf dem Piezoelement. Grundsätzlich können Piezoelemente werkseitig in zwei unterschiedlichen Varianten bezogen werden: Wird ein flächig ausgebildetes Piezoelement 6 getrennt voneinander an seiner Ober- und Unterseite mit einer Elektrodenstruktur 5, 7 beaufschlagt, so gilt es zur elektrischen Kontaktierung der jeweiligen Elektrodenstrukturen Anschlusselektroden 1, 4 vorzusehen, gemäß dem Ausführungsbeispiel in Fig. 2a. Wird hingegen die Elektrodenstruktur 7 der Unterseite des Piezoelementes 6 über die Seitenkanten auf die Oberseite des Piezoelementes 6 erweitert, wie im Fallbeispiel gemäß Fig. 2b, so ist es möglich, die Anschlusselektroden 1, 4 jeweils von einer einzigen Seite des Piezoelementes vorzusehen. In beiden der gezeigten Ausführungsbeispiele kann die Kontaktierung der Elektrodenstrukturen 5, 7 durch Auflöten von Drähten oder durch Aufkleben entsprechend elektrisch leitender Materialien realisiert werden.

Um eine Dämpfung des Piezoelementes 6 zu erreichen und somit ein Nachschwingen nach Abklingen der elektrischen Anregung zu verhindern, wird im Innenbereich des Gehäuseteils 2 Dämpfungsmaterial 3 vorgesehen, das je nach gewünschter Dämpfungsstärke und schalltechnischen Eigenschaften gewählt wird. Derartige Schallerzeuger stellen kompakte Ultraschallköpfe dar und vermögen senkrecht aus der Auskoppelfläche austretende Ultraschallwellen 9 in ein zu untersuchendes Medium einzukoppeln sowie auch Ultraschallwellen aus dem jeweiligen Medium zu detektieren. Bezüglich den Darstellungen in den Figuren 2 a und b sei angenommen, dass das zu untersuchende Medium an der Außenwand des Gehäuseteils 2 unmittelbar angrenzt, vorzugsweise an der unteren Gehäusewandfläche an der der die Ultraschallwellen symbolisierende Pfeil 9 dargestellt ist.

Ein Ultraschallkopf der vorstehenden Art ist beispielsweise der
EP 0 858 844 A2 zu entnehmen. Der bekannte Ultraschallkopf weist systembedingt jedoch den Nachteil auf, dass nicht nur das elektronisch angesteuerte Piezoelement an der Ausbildung der Ultraschallwellen beteiligt ist.

Aufgrund der direkten körperlichen Kopplung bzw. Verklebung zwischen dem Piezoelement und dem übrigen Gehäuseteil schwingt das gesamte System bestehend aus dem Piezoelement und den Wandbereichen des Gehäuseteils inklusive der dazwischen befindlichen, aus einer Klebeschicht bestehenden Ankoppelschicht entsprechend der an das Piezoelement anliegenden elektrischen Signale mit. Die schallakustischen Eigenschaften der auf diese Weise generierbaren Ultraschallwellen werden somit nicht nur durch Material- und Geometriewahl des Piezoelementes selbst, sondern durch das Gesamtsystem bestimmt. Man spricht in diesem Zusammenhang auch von einem so genannten "Compound-Schwingungssystem".

Bei der Planung und Konstruktion derartiger Ultraschallköpfe sind somit sehr viele Parameter zu berücksichtigen, die die schalltechnischen Eigenschaften der Ultraschallwellen beschreiben. Bereits geringste Abweichungen in der Geometrie jedes einzelnen Bauteils können unter Umständen erhebliche veränderte Schalleigenschaften nach sich ziehen, die den gesamten Ultraschallkopf unbrauchbar machen können. Hinzu kommt, dass derartige kompakte Ultraschallköpfe in der Herstellung kosten- und montageintensiv sind, zumal zahlreiche Komponenten beschafft und passgenau und maßhaltig zusammengefügt werden müssen.

Der Erfindung liegt die Aufgabe zugrunde, einen Ultraschallkopf der vorstehend genannten Gattung derart weiterzubilden, dass Ultraschallwellen unter Maßgabe der an sich bekannten Forderungen nach Reduzierung von Koppelverlusten, einer effektiven Dämpfung bezüglich einer Anregungssignal getreuen Generierung von Ultraschallwellen sowie einer ausreichenden Abdichtung gegenüber dem zu untersuchenden Medium, mit wunschgemäßen schallakustischen Eigenschaften mit einem möglichst geringen aparativen sowie Kosten reduzierten Aufwand herstellbar sein sollen.

Die Lösung der der Erfindung zugrunde liegenden Aufgabe ist im Anspruch 1 angegeben. Den Erfindungsgedanken vorteilhaft weiterbildende Merkmale sind Gegenstand der Unteransprüche.

Erfindungsgemäß ist ein Ultraschallkopf nach den Merkmalen des Anspruches 1 derart ausgebildet, dass zumindest die Unterseite des Piezoelementes samt Elektrodenstruktur mit einem Koppelmedium in Wirkverbindung steht. Das Koppelmedium weist dabei eine dem Piezoelement abgewandte freie Oberfläche auf, über die die Ultraschallwellen unmittelbar in das Medium einkoppelbar oder aus dem Medium detektierbar sind.

Dem lösungsgemäßen Ultraschallkopf liegt die Idee zugrunde, auf das bisher übliche Gehäuseteil, in dessen Inneren das Piezoelement samt elektronischer Anschlussstrukturen enthalten sind, zu verzichten. Um dennoch einen sowohl mechanischen als auch gegenüber äußeren chemischen Einflüssen resistenten Schutz für das Piezoelement samt elektrischer Anschlussstrukturen zu gewährleisten, wird das Piezoelement samt elektronischer Anschlussstrukturen von einem vorzugsweise aus Silikon oder silikonhaltigem Material bestehenden Koppelmedium zumindest in jenem Bereich umgeben, der in Kontakt mit dem zu untersuchenden Medium tritt. Auf diese Weise ist es möglich, durch entsprechende Materialwahl des Koppelmediums einerseits die schallakustische Ankopplung zwischen dem aus keramischem Material bestehenden Piezoelement und dem zu überprüfenden Medium hinsichtlich auftretender Koppelverluste zu optimieren, andererseits mitschwingende Komponenten und damit die schallakustischen Eigenschaften des Ultraschallkopfes mitbestimmende Komponenten zu vermeiden. Auf diese Weise ist gewährleistet, dass die schallakustischen Eigenschaften des Ultraschallkopfes ausschließlich durch die des Piezoelementes bestimmt sind.

Ein bevorzugtes Ausführungsbeispiel des lösungsgemäßen Ultraschallkopfes sieht die Verbindung des Piezoelementes auf einem Trägersubstrat vor, das selbst in Art einer mit elektrischen Leiterbahnstrukturen versehenen Leiterplatine ausgebildet ist. In einem derartigen Ausführungsbeispiel ist die mit einer Elektrodenstruktur versehene Oberseite eines Piezoelementes mit Hilfe eines elektrisch leitfähigen Haftvermittlers, vorzugsweise eines selbst härtenden Klebstoffes, mit einem ersten Bereich einer auf dem Trägersubstrat vorgesehenen elektrischen Leiterstruktur verbunden. Die dem Trägersubstrat abgewandte Unterseite des Piezoelementes ist ebenfalls mit einer Elektrodenstruktur versehen, die über eine Anschlusselektrode mit einem zweiten Bereich der trägersubstratseitigen elektrischen Leiterbahnstruktur verbunden ist. Das auf dem Trägersubstrat aufgebrachte Piezoelement samt der für die elektrische Anregung erforderlichen Leiterstrukturen ist zumindest an der dem Trägersubstrat abgewandten Seite mit einem Koppelmedium belegt oder im Falle eines fließfähigen Koppelmediums, das über selbst erstarrende Eigenschaften verfügt, vollständig vergossen. Zur Einkopplung von Ultraschallwellen in ein zu prüfendes Medium gilt es lediglich, das Koppelmedium mit dem innen liegenden Piezoelement mit dem Medium zu kontaktieren, sollte es sich um eine Flüssigkeit handeln, in das Medium einzutauchen.

Der lösungsgemäße Ultraschallkopf, der im Weiteren unter Bezugnahme auf zwei in den Figuren dargestellten Ausführungsbeispielen näher erläutert wird, weist gegenüber herkömmlichen Ultraschallprüfköpfen folgende Vorteile auf:
Durch Vorsehen eines Koppelmediums um das Piezoelement samt der für die elektrische Ansteuerung des Piezoelementes erforderlichen elektrischen Anschlussstrukturen, können eine schalltechnische Anpassung sowie zugleich eine fluiddichte Abdichtung gegenüber eines zu vermessenden Mediums mit nur einer einzigen Koppelschicht realisiert werden. Die schalltechnische Beschreibung des Ultraschallkopfes vereinfacht sich deutlich gegenüber herkömmlichen Ultraschallköpfen, da der lösungsgemäß ausgebildete Ultraschallkopf kein Compound-Schwingungssystem, wie eingangs beschrieben, darstellt, sondern lediglich ein einzelnes Piezoelement vorsieht, das für die Schallerzeugung verantwortlich ist.

Wird als Koppelmedium ein fließfähiges und über Erstarrungseigenschaften verfügendes Material eingesetzt, wie beispielsweise Silikon oder silikonhaltige Werkstoffe, so ist die Herstellung des Ultraschallkopfes einfach und kostengünstig, Zudem ist es möglich, die äußere Formgebung des Koppelmediums frei und flexibel vorzunehmen, ein Freiheitsgrad, der insbesondere bei der Kopplung von Ultraschallwellen in Prüfmedien mit unebenen Koppelflächen von besonderem Interesse ist.

Wird das Piezoelement samt seiner für die elektronische Ansteuerung erforderlichen elektrischen Anschlussstrukturen mit einem als elektrische Leiterplatine ausgebildeten Trägersubstrat verbunden, so sind extrem kurze Leitungslängen zur elektrischen Ansteuerung des Piezoelementes möglich. Für die Dämpfung des Piezoelementes extra vorzusehende Materialkomponenten in Verbindung mit dem Trägersubstrat sind nicht erforderlich, zumal die Dämpfungsaufgaben vom Trägersubstrat selbst übernommen werden können. Hierzu gilt es, das Material des Trägersubstrats geeignet zu wählen.

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
Fig. 1a, b schematisierte Querschnittsdarstellung zweier lösungsgemäß ausgebildeter Ultraschallköpfe, sowie
Fig. 2a, b schematisierte Querschnittsdarstellung durch zwei an sich bekannte Ultraschallköpfe nach Stand der Technik.

Der in Fig. 1a in Querschnittsdarstellung gezeigte Ultraschallkopf weist ein flächig ausgebildetes Piezoelement 6 auf, mit einer Oberseite, auf der eine Elektrodenstruktur 5, und einer Unterseite, auf der eine Elektrodenstruktur 7 aufgebracht ist. Beide Elektrodenstrukturen 5, 7 erstrecken sich ganzflächig über die jeweilige Ober- und Unterseite des Piezoelementes 6. Zur elektrischen Kontaktierung befindet sich auf der an der Oberseite des Piezoelementes 6 aufgebrachten Elektrodenstruktur 5 eine Anschlusselektrode 4, entsprechend ist die Elektrodenstruktur 7 mit einer Anschlusselektrode 1 versehen. Die Anschlusselektroden 1, 4 können beispielsweise in Form dünner Anschlussdrähte ausgebildet sein.

Zur Befestigung des Piezoelementes 6 nebst der vorstehend beschriebenen elektronischen Anschlüsse an ein Trägersubstrat 10, das vorzugsweise in Form einer Platte ausgebildet ist, dient eine Haft vermittelnde Schicht 8, beispielsweise eine Klebstoffschicht. Sowohl zur schallakustischen Ankopplung als auch zur Abdichtung gegenüber der Umgebung sind das mit dem Trägersubstrat 10 über die Haft vermittelnde Schicht 8 verbundene Piezoelement 6 und die damit verbundenen elektrischen Anschlussstrukturen mit einem Koppelmedium 11 hermetisch umgeben, dessen schallakustische Eigenschaften unter Berücksichtigung des Piezoelementes 6 sowie des zu untersuchenden Mediums ausgewählt sind. Weitere Komponenten sind zur Schalleinkopplung in ein, das Koppelmedium 11 umgebende Medium nicht erforderlich. Zur elektrischen Ansteuerung überragen die Anschlusselektroden 1, 4 das Koppelmedium 1 seitlich und können mit entsprechenden Ansteuerelektroden verbunden werden.

Das in Fig. 1b dargestellte Ausführungsbeispiel weist als Trägersubstrat 10 eine Leiterplatte, vorzugsweise aus Epoxidharz, auf und sieht kupferbeschichtete Leiterbahnstrukturen 13 vor. In diesem Ausführungsbeispiel ist zur elektrischen Kontaktierung der Elektrodenstruktur 5 die Haft vermittelnde Klebeschicht 8 aus elektrisch leitfähigem Material gewählt, so dass der Leiterbahnbereich 13 die an der Oberseite des Piezoelementes 6 vorgesehene Elektrodenstruktur 5 mit elektrisch kontaktiert. Die an der Unterseite des Piezoelementes 6 vorgesehene Elektrodenstruktur 7 ist direkt mit einer Anschlusselektrode 1 verbunden, die ihrerseits mit einem anderen Leiterbahnabschnitt 13' der Leiterplatte 10 verbunden ist. Auch im Falle des Ausführungsbeispieles gemäß Fig. 1b umgibt das Koppelmedium 11 das Piezoelement 6 mit sämtlichen elektrischen Anschlussstrukturen hermetisch, so dass das Piezoelement vollständig gegenüber einem äußeren zu untersuchenden Medium abgedichtet ist.

Der in Fig. 1b dargestellte Ultraschallkopf sieht eine besonders kompakte elektrische Zuleitungsanordnung vor, die aufgrund minimaler Leitungslängen sehr unauffällig gegen äußere Störspannungen ist. Außerdem vermag ein aus Silikon gewähltes Koppelmedium 11 den Schall lediglich weiterzuleiten und trägt selbst nicht zur Schallerzeugung bzw. -beeinträchtigung bei. Die schalltechnische Beschreibung des Ultraschallkopfes ist somit deutlich vereinfacht, da kein Schall erzeugendes Gesamtgebilde, wie bei einem Compound-Schwinger vorgesehen ist, sondern lediglich die Piezokeramik selbst zu betrachten ist.

Der lösungsgemäße Ultraschallkopf stellt somit ein akustisches Gebilde dar, dessen schalltechnischen Eigenschaften lediglich durch ein einziges Bauteil beschrieben werden kann. Im Fertigungsprozess müssen somit lediglich die genauen Maße des Piezoelementes garantiert werden. Sollten die Dämpfungseigenschaften des Trägersubstrates 10 nicht in der gewünschten Weise ausreichen, so ist es möglich, auf der, dem Ultraschallkopf abgewandten Rückseite des Trägersubstrates 10 ein zusätzliches Dämpfungselement 12 vorzusehen.

## Patentansprüche

1. Ultraschallkopf zum Einkoppeln von Ultraschallwellen in ein Medium und/oder zum Empfang von Ultraschallwellen aus einem Medium, mit einem flächig ausgebildeten Piezoelement, das eine Ober- und Unterseite aufweist, auf der jeweils eine Elektrodenstruktur angebracht ist, die jeweils mit einer Anschlusselektrode verbunden ist, **dadurch gekennzeichnet, dass** zumindest die Unterseite des Piezoelements samt Elektrodenstruktur mit einem Koppelmedium in Wirkverbindung steht, wobei das Koppelmedium eine dem Piezoelement abgewandte freie Oberfläche aufweist, über die Ultraschallwellen unmittelbar in das Medium einkoppelbar oder aus dem Medium detektierbar sind.

2. Ultraschallkopf nach Anspruch 1, **dadurch gekennzeichnet, dass** das Piezoelement mit der Oberseite samt der auf dieser aufgebrachten Elektrodenstruktur mittel- oder unmittelbar mit einem Trägersubstrat verbunden ist.

3. Ultraschallkopf nach Anspruch 2, **dadurch gekennzeichnet, dass** das Koppelmedium die Unterseite des Piezoelements samt der auf dieser aufgebrachten Elektrodenstruktur lateral überragt und mittel- oder unmittelbar gegenüber dem Trägersubstrat eine fluiddichte Verbindung eingeht.

4. Ultraschallkopf nach Anspruch 3, **dadurch gekennzeichnet, dass** die Anschlusselektroden der mit der Ober- und Unterseite des Piezoelementes verbundenen Elektrodenstrukturen das Koppelmedium seitlich überragen.

5. Ultraschallkopf nach Anspruch 3, **dadurch gekennzeichnet, dass** die Anschlusselektroden jeweils ganzflächig mit den auf der Ober- und Unterseite aufgebrachten Elektrodenstrukturen verbunden sind, und dass zwischen der der Oberseite des Piezoelementes zugeordneten Anschlusselektrode und dem Trägersubstrat eine Haftvermittlerschicht vorgesehen ist.

6. Ultraschallkopf nach Anspruch 2 oder 3, **dadurch gekennzeichnet, dass** das Trägersubstrat eine elektrische Leiterstruktur aufweist, und dass die Anschlusselektroden mit Bereichen der elektrischen Leiterstruktur verbunden sind.

7. Ultraschallkopf nach Anspruch 6, **dadurch gekennzeichnet, dass** zwischen der Elektrodenstruktur der Oberseite des Piezoelementes und einem Bereich der elektrischen Leiterstruktur am Trägersubstrat eine Haftvermittlerschicht vorgesehen ist, dass die Haftvermittlerschicht elektrisch leitfähig ist und als Anschlusselektrode für die an der Oberseite des Piezoelementes vorgesehene Elektrodenstruktur dient, und dass die mit der an der Unterseite des Piezoelementes vorgesehenen Elektrodenstruktur verbundene Anschlusselektrode mit einem anderen Bereich der elektrischen Leiterstruktur am Trägersubstrat verbunden ist.

8. Ultraschallkopf nach einem der Ansprüche 1 bis 7, **dadurch gekennzeichnet, dass** die Trägerplatte aus einem schwingungsdämpfenden Material gewählt ist.

9. Ultraschallkopf nach einem der Ansprüche 1 bis 8, **dadurch gekennzeichnet, dass** an einer dem Piezoelement abgewandten Oberfläche des Trägersubstrates ein Dämpfungselement vorgesehen ist.

10. Ultraschallkopf nach einem der Ansprüche 1 bis 9, **dadurch gekennzeichnet, dass** das Koppelmedium unter Maßgabe einer akustischen Impedanzanpassung an das jeweilige Medium und hermetischen Abdichtung des Piezoelementes sowie chemischen Resistenz gegenüber dem Medium ausgewählt ist.
